# EUROPÄISCHE PATENTSCHRIFT

(11) **EP 1 438 249 B1**
(45) Veröffentlichungstag und Bekanntmachung des Hinweises auf die Patenterteilung: **26.11.2008**
(21) Anmeldenummer: 02801291.2
(22) Anmeldetag: 13.09.2002
(51) Int. Cl.: B65H 19/22, B65H 19/26

(54) **VORRICHTUNG ZUM AUFWICKELN VON MATERIALBAHNEN AUF WICKELWELLEN**
DEVICE FOR WINDING MATERIAL WEBS ONTO WINDING SHAFTS
DISPOSITIF D'ENROULEMENT DE BANDES DE MATIERE SUR DES ARBRES D'ENROULEMENT

(30) Priorität: 15.10.2001 DE 10150779
(43) Veröffentlichungstag der Anmeldung: 21.07.2004
(73) Patentinhaber: Windmöller & Hölscher KG, 49525 Lengerich (DE)
(72) Erfinder: KAMMANN, Rolf, 49492 Westerkappeln (DE)
(86) Internationale Anmeldenummer: PCT/EP2002/010395
(87) Internationale Veröffentlichungsnummer: WO 2003/033383

(56) Entgegenhaltungen:
- WO-A-94/24033
- DE-A- 4 200 478
- DE-A- 19 710 406
- PATENT ABSTRACTS OF JAPAN vol. 009, no. 155 (M-392), 29. Juni 1985 (1985-06-29) & JP 60 031459 A (NIHON YUSOUKI KK), 18. Februar 1985 (1985-02-18)
- PATENT ABSTRACTS OF JAPAN vol. 012, no. 195 (M-705), 7. Juni 1988 (1988-06-07) & JP 63 001661 A (FUJI TEKKOSHO:KK), 6. Januar 1988 (1988-01-06)

## Beschreibung

Die Erfindung betrifft eine Vorrichtung zum Aufwickeln von Materialbahnen auf Wikkelwellen mit einem die Wickelwelle während des Aufwickelns halternden beweglichen Lager, über das die sich bildende Wickelrolle an eine mit einem Antrieb versehene Kontaktwalze anstellbar und das in eine von dieser abgerückten Stellung zur Entnahme der fertig gewickelten Wickelwelle bewegbar ist, mit einer Einrichtung zum Einlegen einer neuen, etwa auf Bahngeschwindigkeit beschleunigten Wickelwelle, auf die der durch einen Trennschnitt gebildete Anfang der Bahn aufwickelbar ist, in das bewegliche Lager und mit einem die Bahn durchtrennenden Messer.

Aus DE 42 00 478 A1 ist eine Vorrichtung zum Aufwickeln von Materialbahnen dieser Art bekannt, bei der die an die sich bildende Wickelrolle angestellte Kontaktwalze einen verhältnismäßig großen Durchmesser hat. Besitzt jedoch die Kontaktwalze einen großen Durchmesser, ist zwischen dieser und der sich bildenden Wickelrolle ein verhältnismäßig schlanker Einlaufkeil vorhanden, der dazu führt, daß mitgerissene Luft zwischen die aufgewickelten Lagen der Wickelrolle geraten kann und gleichsam mit in die Rolle eingewickelt wird. Große Kontaktwalzen werden jedoch bei bekannten Aufwickelvorrichtungen verwendet, da diese es ermöglichen, die zum Wechsel der Wickelrollen erforderlichen Einrichtungen räumlich unterzubringen.

Eine ähnliche Vorrichtung, die als nächster Stand der Technik anzusehen, ist, wird in WO 94/24033 offenbart.

Aufgabe der Erfindung ist es daher, eine Vorrichtung der eingangs angegebenen Art zu schaffen, bei der das Einziehen von Luft beim Wickeln in die Wickelrolle vermieden oder zumindest verringert ist.

Erfindungsgemäß wird diese Aufgabe dadurch gelöst, daß die Kontaktwalze jeweils eine Walze eines aus mehreren Walzen bestehenden Kontaktwalzensterns ist, und daß die Walzen des Kontaktwalzensterns in einem in einem Maschinengestell drehbar gelagerten Gestell mit gleichem Abstand von dessen Drehachse drehbar gelagert sind.

Die erfindungsgemäße Vorrichtung ermöglicht es, die Wickelrolle mit jeweils einer Kontaktwalze des Kontaktwalzensterns zu wickeln, die einen beliebig kleinen Durchmesser aufweisen kann. Der erfindungsgemäß verkleinerte Durchmesser der Kontaktwalze bildet mit der Wickelrolle einen stumpfen Einlaufkeil, so daß das Einziehen von Luft in die sich bildende Wickelrolle verhindert oder zumindest stark verringert wird. Da die jeweils an die Wickelrolle angestellte Kontaktwalze eine Walze eines Walzensterns ist, kann dieser Walzenstern etwa den Durchmesser der bekannten großen Wickelrolle aufweisen, so daß sich die zum Rollenwechsel notwendigen Einrichtungen räumlich in gleicher Weise unterbringen lassen, wie dies bei einer Kontaktwalze mit großem Durchmesser möglich ist. Die erfindungsgemäß im Durchmesser verkleinerte Kontaktwalze läßt sich mit einem schmaleren Berührungsstreifen an die sich bildende Wickelrolle anstellen, so daß die Kontaktwalze mit höherer Flächenpressung an der sich bildenden Wickelrolle anliegt, und dadurch das Eindringen von Luft verhindert oder verringert und das Wickeln von Wikkelrollen mit der erforderlichen Festigkeit ermöglicht. Da die erfindungsgemäß in ihrem Durchmesser verkleinerte Kontaktwalze einerseits einen stumpfen Einlaufkeil bildet und andererseits aufgrund der vergrößerten Flächenpressung das Eindringen von Luft durch Abquetschen verhindert, lassen sich feste Wickelrollen guter Qualität herstellen.

Zweckmäßigerweise sind die Walzen des Kontaktwalzensterns mit gleichen Winkelabständen in dem Gestell gelagert. Der Kontaktwalzenstern kann beispielsweise aus vier Walzen bestehen.

Die Kontaktwalzen des Kontaktwalzensterns können durch einen Zahnriemen, eine Kette oder aber auch durch Zahnräder angetrieben sein.

Nach einer bevorzugten Ausführungsform ist vorgesehen, daß das Gestell des Kontaktwalzensterns auf einer im Maschinengestell gelagerten Welle gelagert ist, von der der Drehantrieb der Walze abgeleitet ist.

Zweckmäßigerweise ist die Zuführungseinrichtung für jeweils eine neue Wickelhülse oder einen neuen Wickelkern auf einem Träger angeordnet, der mit gleicher Drehachse wie das die Kontaktwalzen lagernde Gestell drehbar im Maschinengestell gelagert und mit diesem Gestell verriegelbar ist.

Bei der bekannten Wickelvorrichtung ist es erforderlich, zum Durchtrennen der Materialbahn eine schwenkbare Rolle vorzusehen, der die Bahn von der Kontaktwalze abhebt. Bei der erfindungsgemäßen Vorrichtung hingegen ist es möglich, daß das Messer zwischen zwei Rollen des Rollensterns einfährt.

Ein Ausführungsbeispiel der Erfindung wird nachstehend anhand der Zeichnung näher erläutert. In dieser zeigen
- Fig. 1 bis 4: schematische Seitenansichten einer Wickelvorrichtung mit unterschiedlichen Stellungen der die neue Wickelwelle bildenden Wickelhülse und
- Fig. 5: einen Schnitt durch den Kontaktwalzenstern mit neu anzuwickelnder Wickelwelle der Wickelvorrichtung nach Fig. 1.

Aus Fig. 1 ist ein hinteres Seitenteil 1 eines Maschinengestells ersichtlich, dessen vorderes Seitenteil aus Gründen der vereinfachten Darstellung entfernt ist. Zwischen den Seitenteilen 1 ist eine Welle 2 gelagert, auf deren das Seitenteil 1 überragenden Wellenzapfen ein Zahnrad 3 aufgekeilt ist, das von einem nicht dargestellten Motor über einen Zahnriemen 4 angetrieben wird. Auf der Welle 2 ist über Wälzlager die Lagerbuchse 5 eines Gestells 6 drehbar gelagert, das mit vier gleiche Wickelabstände voneinander aufweisenden Armen 7 versehen ist. Das Gestell 5, 6 ist spiegelbildlich zueinander auf den beiden Endbereichen der Welle 2 gelagert. Die radialen Arme 7 des Gestells sind durch zu der Welle 2 parallele Stangen 8 miteinander verbunden. Auf den Stangen 8 sind über Wälzlager die Kontaktwalzen 9 drehbar gelagert. Mindestens an einem Ende sind die Kontaktwalzen 9 mit verzahnten Zahnrädern 10 versehen, über die ein Zahnriemen 11 läuft. Der in Fig. 4 strichpunktierte Zahnriemen 11 läuft über sämtliche Zahnräder 10 der vier Kontaktwalzen 9 und umschlingt zwischen zwei Kontaktwalzen ein auf die Welle 2 aufgekeiltes Zahnrad 12 schlaufenartig, das somit die vier Kontaktwalzen 9 antreibt. Die die Kontaktwalzen lagernden Arme 7 des Kontaktwalzensterns sind an ihren äußeren Enden mit Bohrungen 13 versehen, in die im Wechsel den Kontaktwalzenstern gegenüber dem Maschinengestell fixierende Bolzen 14 oder den Kontaktwalzenstern mitnehmende Bolzen 15 greifen.

In dem Seitenteil 1 ist eine Buchse 16 befestigt, in der der arretierende Bolzen 14 in Richtung des Doppelpfeils A durch eine Druckmittel-Kolben-Zylindereinheit 17 hin- und herbeweglich ist, so daß in der aus Fig. 5 ersichtlichen Stellung der Kontaktwalzenstern gegenüber dem Maschinengestell undrehbar festgelegt ist.

Konzentrisch zu der Welle 2 ist über einen mit dem Seitenteil 1 verbundenen Flansch 18 ein Rohrstück 19 mit dem Seitenteil 1 verbunden. Auf diesem Rohrstück 19 ist über eine Buchse 20 durch Wälzlager eine Platte 21 drehbar gelagert, die mit einem nicht näher dargestellten Drehantrieb versehen ist. Auf der Platte 21 ist eine den Verriegelungsbolzen 15 in Richtung des Doppelpfeils B bewegender Antrieb 22 befestigt, der den Verriegelungsbolzen 15 in und außer Eingriff mit den Verriegelungsbohrungen 13 der Arme 7 des Kontaktwalzensterns zu bringen vermag.

In Führungen der Platte 21 ist eine Stange oder ein Profil 25 längs verschieblich geführt, das an seinem Ende eine Aufnahme 26 für eine neu anzuwickelnde Wikkelwelle 27 bzw. eine Wickelhülse 28 trägt. Die Aufnahme 26 ist durch die Kolbenstange 29 einer Druckmittel-Kolben-Zylindereinheit 30 hin- und herverschieblich, deren Zylinder auf einem Zapfen 31 der Platte 21 schwenkbar gelagert ist. Zur Festlegung der Wickelwelle 27 in den beiden Aufnahmen 26, von denen in Fig. 5 nur eine dargestellt ist, ist die Platte 21 mit einem Widerlager 32 versehen.

In dem Seitenteil 1 ist ein zweiarmiger Hebel 35 schwenkbar um den Achszapfen 36 gelagert, dessen äußeres Ende ein Trennmesser 37 trägt, das durch eine Druckmittel-Kolben-Zylindereinheit 38, deren Zylinder gelenkig mit dem Seitenteil 1 und dessen Kolbenstange mit dem inneren Arm des zweiarmigen Hebels 35 gelenkig verbunden sind, in der aus Fig. 3 ersichtlichen Stellung zwischen die an die Wickelrolle 40 angestellte Kontaktwalze 9' und die entgegen der Laufrichtung der aufzuwickelnden Bahn 41 folgende Kontaktwalze 9" die Bahn 41 durchtrennt.

Beim Wickeln der Wickelrolle 40 läuft die auf die Wickelrolle 40 aufzuwickelnde Bahn 41 über die drei Kontaktwalzen 9', 9" und 9"', wobei allerdings nur die an die Wickelrolle 40 angestellte Kontaktwalze 9' momentan die Funktion einer Kontaktwalze hat, während die anderen beiden Walzen 9" und 9'" nur die Funktion von Zuführungswalzen haben.

Ist in der aus Fig. 3 ersichtlichen Weise die aufzuwickelnde Bahn 41 durch das Trennmesser 37 getrennt worden, wird das Bahnende auf die fertig gewickelte Wikkelrolle 40 aufgewickelt und die Wickelrolle 40 zum Zwecke des Rollenwechsels abgeschwenkt.

Der durch den Trennschnitt gebildete Bahnanfang wird sodann auf die Wickelwelle 27 bzw. Wickelhülse 28 aufgewickelt, die sich in den Fig. 1 und 2 noch in ihrer Bereitschaftsstellung und in Fig. 3 in ihrer Anwickelstellung befindet. Das Anwickeln der Bahn kann dabei dadurch erfolgen, daß die Wickelhülse mit einem Klebstoffauftrag versehen oder aber besondere Anwickelvorrichtungen vorgesehen sind. Eine Vorrichtung zum Zuführen der Wickelhülsen zu der Wickelvorrichtung ist beispielsweise aus DE 39 03 270 C2 bekannt, auf die bezug benommen wird.

Nachdem die Wickelwelle aus ihrer Bereitschaftsstellung durch entsprechende Betätigung der Druckmittel-Zylinder-Kolbeneinheit 20 in ihre aus Fig. 3 ersichtliche Anwickelstellung bewegt worden ist, in der die neue Wickelhülse 28 an der Kontaktwalze 9" anliegt, wird die Blockade des Wickelsterns gegenüber dem Gestell durch Ziehen des Verriegelungsbolzens 14 gelöst und der Mitnahmebolzen 15 in eine Bohrung 13 des Walzensterns eingefahren, so daß der Kontaktwalzenstern durch Drehen der Platte 21 über deren Antrieb um 90° in die aus Fig. 4 ersichtliche Stellung gedreht wird, in der sich die angewickelte Wickelhülse nunmehr in ihrer endgültigen Wickelstellung befindet, in der die Wickelrolle von den Schwenk- und Tragarmen der Wickelrolle übernommen und entsprechend der Zunahme des Durchmessers der Wickelrolle von der Kontaktwalze unter Aufrechterhaltung des notwendigen Drucks abgeschwenkt wird.

Die Kontaktwalzen werden in der aus Fig. 5 ersichtlichen Weise über die Welle 2, das Zahnrad 3 und den Zahnriemen 4 von einem nicht dargestellten Antrieb angetrieben.

Selbstverständlich kann zusätzlich auch die sich bildende Wickelrolle mit einem Antrieb versehen sein.

Das Wickeln der Wickelrolle erfolgt grundsätzlich in der aus DE 42 00 478 A1 bekannten Art, jedoch mit dem Unterschied, daß statt einer großen Kontaktwalze 4 vier kleine Kontaktwalzen vorgesehen sind, die im Wechsel die Funktion der an die Wickelrolle angestellten Kontaktwalze übernehmen.

## Patentansprüche

1. Vorrichtung zum Aufwickeln von Materialbahnen (41) auf Wickelwellen (27, 28)
mit einem die Wickelwelle (27) während des Aufwickelns halternden beweglichen Lager, über das die sich bildende Wickelrolle (40) an eine mit einem Antrieb versehene Kontaktwalze (9) anstellbar und das in eine von dieser abgerückten Stellung zur Entnahme der fertig gewickelten Wickelrolle bewegbar ist,
mit einer Einrichtung zum Einlegen einer neuen, etwa auf Bahngeschwindigkeit beschleunigten Wickelwelle, auf die der durch einen Trennschnitt gebildete Anfang der Bahn aufwickelbar ist, in das bewegliche Lager und
mit einem die Bahn durchtrennenden Messer (37),
**dadurch gekennzeichnet,**
**daß** die Kontaktwalze (9) jeweils eine Walze eines aus mehreren Walzen bestehenden Kontaktwalzensterns ist und
**daß** die Walzen (9) des Kontaktwalzensterns in einem in einem Maschinengestell (1) drehbar gelagerten Gestell (5, 6, 7) mit gleichem Abstand von dessen Drehachse drehbar gelagert sind.

2. Vorrichtung nach Anspruch 1, **dadurch gekennzeichnet, daß** die Walzen (9) des Kontaktwalzensterns mit gleichen Winkelabständen in dem Gestell (5, 6, 7) gelagert sind.

3. Vorrichtung nach Anspruch 1 oder 2, **dadurch gekennzeichnet, daß** der Kontaktwalzenstern aus vier Walzen (9) besteht.

4. Vorrichtung nach einem der Ansprüche 1 bis 3, **dadurch gekennzeichnet, daß** die Kontaktwalzen des Kontaktwalzensterns durch einen Zahnriemen, eine Kette oder Zahnräder angetrieben sind.

5. Vorrichtung nach einem der Ansprüche 1 bis 4, **dadurch gekennzeichnet, daß** das Gestell des Kontaktwalzensterns auf einer im Maschinengestell (1) gelagerten Welle (2) gelagert ist, von der der Drehantrieb der Walzen (9) abgeleitet ist.

6. Vorrichtung nach einem der Ansprüche 1 bis 5, **dadurch gekennzeichnet, daß** die Zuführungseinrichtung für jeweils eine neue Wickelhülse oder einen neuen Wickelkern auf einem Träger (21) angeordnet ist, der mit gleicher Drehachse wie das die Kontaktwalzen (9) lagernde Gestell (67) drehbar im Maschinengestell (1) gelagert und mit diesem Gestell verriegelbar ist.

7. Vorrichtung nach einem der Ansprüche 1 bis 6, **dadurch gekennzeichnet, daß** das Messer (37) zwischen zwei Rollen (9', 9") des Kontaktrollensterns einfahrbar ist.

## Claims

1. Device for winding material webs (41) onto winding shafts (27, 28) with a movable bearing holding the winding shaft (27) during the winding, by means of which the winding roller (40) to be built can be put to a contact roller (9) equipped with a drive and which is movable in departed position for removing the completely winded winding roller,
with an equipment for inserting a new winding shaft which is accelerated approx. to the belt velocity onto which the beginning of the web created by a web cut can be rewound, into the movable bearing and
by means of a belt cutting knife (37),
**characterised in**
**that** the contact roller (9) consists out of several single rollers which build a contact roller star, and
**that** the rollers (9) of the contact roller star is embedded in a frame (5, 6, 7) rotatably stored in the machine frame (1) with the same distance of its pivot.

2. Equipment according to claim 1,
**characterised in that**
the rollers (9) of the contact roller star are mounted in the frame (5, 6, 7) with the same angle distance.

3. Equipment according to claim 1 or 2,
**characterised in that**
the contact roller star consists of four rollers (9).

4. Equipment according to one of the claims 1 to 3,
**characterised in that**
the contact rollers of the contact roller star are driven by a timing belt, a chain or pinions.

5. Equipment according to one of the claims 1 to 4,
**characterised in that**
the frame of the contact roller star is mounted on a shaft (2) embedded in the machine frame (1) whereby the rotary drive of the rollers (9) is derived from this shaft.

6. Equipment according to one of the claims 1 to 5,
**characterized in that**
the feeding equipment for a new winding core or a new roll core is arranged on a beam (21) which is mounted pivotably in the machine frame (1) with the same pivot as the contact rollers (9) and which is lockable with this frame (67).

7. Equipment according to one of the claims 1 to 6,
**characterized in that**
the knife (37) is retractable between two rollers (9', 9") of the contact roller star.

## Revendications

1. Dispositif d'enroulement de bandes de matière (41) sur des arbres d'enroulement (27, 28)
avec un palier mobile retenant l'arbre d'enroulement (27) pendant l'enroulement, par lequel le rouleau d'enroulement (40) qui se forme peut être appliqué à un cylindre de contact (9) muni d'un entraînement et qui est déplaçable, dans une position écartée de celui-ci, pour le retrait du rouleau dont l'enroulement est terminé,
avec une installation pour l'insertion d'un nouvel arbre d'enroulement, accéléré approximativement à la vitesse de bande sur lequel peut être enroulé le début de la bande formé par une coupe de séparation, dans le palier mobile et
avec une lame (37) séparant la bande,
**caractérisé**
**en ce que** le cylindre de contact (9) est respectivement un cylindre d'une étoile de cylindres de contact constituée de plusieurs cylindres et
**en ce que** les cylindres (9) de l'étoile de cylindres de contact sont logés d'une manière tournante dans un bâti (5, 6, 7) logé d'une manière tournante dans un bâti de machine (1), avec le même écart de l'axe de rotation de celui-ci.

2. Dispositif selon la revendication 1, **caractérisé en ce que** les cylindres (9) de l'étoile de cylindre de contact sont logés avec les mêmes écarts angulaires dans le bâti (5, 6, 7).

3. Dispositif selon la revendication 1 ou 2, **caractérisé en ce que** l'étoile de cylindres de contact est constituée de quatre cylindres (9).

4. Dispositif selon l'une des revendications 1 à 3, **caractérisé en ce que** les cylindres de contact de l'étoile de cylindres de contact sont entraînés par une courroie dentée, une chaîne ou des roues dentées.

5. Dispositif selon l'une des revendications 1 à 4, **caractérisé en ce que** le bâti de l'étoile de cylindres de contact est logé sur un arbre (2) logé dans le bâti de machine (1), duquel est dérivé l'entraînement en rotation des cylindres (9).

6. Dispositif selon l'une des revendications 1 à 5, **caractérisé en ce que** l'installation d'amenée pour respectivement un nouveau manchon d'enroulement ou un nouveau noyau d'enroulement est disposée sur un support (21) qui est logé avec le même axe de rotation que le bâti (67) logeant les cylindres de contact (9) d'une manière tournante dans le bâti de machine (1) et peut être verrouillé avec ce bâti.

7. Dispositif selon l'une des revendications 1 à 6, **caractérisé en ce que** la lame (37) peut être insérée entre deux rouleaux (9', 9") de l'étoile de cylindre de contact.
